# EUROPÄISCHE PATENTSCHRIFT

(11) **EP 0 715 931 B1**
(45) Veröffentlichungstag und Bekanntmachung des Hinweises auf die Patenterteilung: **28.07.1999**
(21) Anmeldenummer: 95119201.2
(22) Anmeldetag: 06.12.1995
(51) Int. Cl.: B25D 5/00, B25H 7/04, B27C 7/04

(54) **Markiervorrichtung für Drechselwerkstücke**
Marking device for lathe workpieces
Dispositif de marquage pour pièces à tourner

(30) Priorität: 07.12.1994 DE 9419575 U
(43) Veröffentlichungstag der Anmeldung: 12.06.1996
(73) Patentinhaber: Meibers, Gerhard, 26897 Esterwegen (DE)
(72) Erfinder: Meibers, Gerhard, 26897 Esterwegen (DE)
(74) Vertreter: Busse & Busse Patentanwälte

(56) Entgegenhaltungen:
- GB-A- 142 381
- US-A- 1 373 367
- US-A- 4 084 325

## Beschreibung

Zur Bearbeitung insbesondere von Hölzern in einer Drechselmaschine ist es erforderlich, daß die Stirnseiten des Werkstückes vor dem Einspannen des Werkstückes in die Maschine zentrisch markiert werden. An diesen zentrischen Markierungen wird dann der Dorn der Einspannvorrichtung aufgesetzt. Durch dieses zentrische Einspannen des Werkstückes wird eine große Unwucht beim eigentlichen Drechselvorgang vermieden und eine optimale Ausnutzung des Materials, z. B. Holz, gewährleistet.

Das Markieren des Zentrums einer Werkstückstirnfläche wurde bislang realisiert durch das Anzeichnen zweier Linien, die von jeweils einer Ecke der Werkstückstirnfläche zur diagonal gegenüberliegenden Ecke führen. Am Schnittpunkt dieser beiden Linien wurde dann das Werkstück gekörnt. An den gekörnten Punkten ist das Werkstück dann einzuspannen. Die zentrische Markierung von Rundhölzern erfolgte mit Hilfe eines Zentrierwinkels.

Diese Vorgehensweise zum Markieren ist zeitaufwendig, da zunächst angezeichnet und daraufhin gekörnt werden muß. Das Anzeichnen des Zentrums ist oft ungenau. Beim Ansetzen des Körners kann eine weitere Ungenauigkeit entstehen. Es ist in einer Werkstatt unpraktisch, für diesen Arbeitsgang Lineal, einen spitzen Stift und den Körner bereitzuhalten.

Eine Vorrichtung gemäß dem Oberbegriff von Anspruch 1 ist aus der GB-A- 142,381 bekannt.

Der Erfindung liegt die Aufgabe zugrunde, eine Vorrichtung zu entwickeln, die auf einfache Weise herstellbar ist und mit den Drechselwerkstücke an den Stirnseiten zentral gekörnt werden können.

Die Lösung der Aufgabe gelingt erfindungsgemäß dadurch, daß vier gleiche Wandteile mittels vier Scharniervorrichtungen beweglich so miteinander verbunden sind, daß sie - stirnseitig betrachtet - ein gleichschenkliges Parallelogramm bilden, und an zwei gegenüberliegenden Wandteilen stirnseitig mittig ein Steg beweglich montiert ist, der in seinem Zentrum eine Vorrichtung zum Führen eines Eisens (Körner) aufweist.

Durch die Erfindung wird es möglich, in einem einzigen Arbeitsgang das Werkstück zentral zu körnen. Ein vorheriges Anzeichnen entfällt. In vorteilhafter Ausführung wird dabei der Körner in der Führung des Steges dauerhaft federnd gehalten und ermöglicht so die Markierung mit einer Hand, wobei die andere Hand das Parallelogramm halten kann. Besonders vorteilhaft ist es, die Wandteile aus einzelnen Elementen aufzubauen, so daß für beschädigte oder unsymmetrisch angefaste Werkstückenden die Wandhöhe durch Einsetzen von mehr Elementen vergrößert werden kann. Führt man zusätzlich den Steg zur Führung des Körners in Gestalt eines solchen Elementes aus, ergibt sich eine sehr kostengünstige Produktion des Gesamtbauteils, da nur ein (einheitliches) Formteil benötigt wird.

Weitere Einzelheiten und Ausführungsbeispiele der Erfindung sowie deren Funktion werden anhand der Zeichnung und der nachfolgenden Beschreibung erläutert.

In der Zeichnung zeigen:
- Fig. 1: eine Markiervorrichtung für Drechselteile mit Werkstück,
- Fig. 2: eine Vorderansicht der Markiervorrichtung,
- Fig. 3: eine Seitenansicht der Markiervorrichtung,
- Fig. 4: Wandteile, Zusammenbau,
- Fig. 5: Ansicht der Markiervorrichtung senkrecht auf die Schlagvorrichtung,
- Fig. 6: schematische Darstellung eines Markierungsvorganges bei rechteckigem Werkstücksquerschnitt,
- Fig. 7: schematische Darstellung eines Markierungsvorganges bei rundem Werkstücksquerschnitt,
- Fig. 8: eine alternative Ausführung der Vorrichtung mit umfaßtem Rundwerkstück in Ansicht analog zu Fig. 1,
- Fig. 9: die alternative Ausführung in Ansicht von vorne analog zu Fig. 2,
- Fig. 10: die alternative Ausführung in Ansicht von der Seite analog zu Fig. 3,
- Fig. 11: den schematischen Zusammenbau der Wandteile der alternativen Ausführung in perspektivischer Ansicht analog zu Fig. 4,
- Fig. 12: die alternative Ausführung in Ansicht von oben analog zu Fig. 5,
- Fig. 13: die Darstellung der Zentrierung eines Vierkantwerkstücks in Ansicht von oben bei herausgenommenem Körner,
- Fig. 14: die Darstellung der Zentrierung eines Werkstücks mit rundem Querschnitt in Aussicht von oben bei herausgenommenem Körner.

Die Figur 1 zeigt die Ausbildung einer Markiervorrichtung für Drechselteile mit einem Werkstück 7. Die scharnierartig verbundenen Wandteile 1,2,3,4 umfassen das Werkstück 7 stirnseitig. Beim Markiervorgang berührt das Werkstück 7 den als Mittelparallele ausgebildeten Steg 5 und wird durch einen Stoß (Pfeil) auf die Schlagvorrichtung 6 zentrisch markiert, indem die Spitze des Körnereisens 9 in das Werkstück eindrückt.

Die Figur 2 zeigt eine Markiervorrichtung in der Vorderansicht, mit Sicht auf das Wandteil 2. Der Steg 5 ist auf zwei gegenüberliegenden Wandteilen 1,3 beweglich gelagert. Die Schlagvorrichtung 6 in Einheit mit dem Körnereisen 9 wird im geometrischen Zentrum des von den Wandteilen gebildeten Parallelogramms gehalten. Die Rückstellfeder 8 stellt die Schlagvorrichtung 6 und das Körnereisen 9 nach dem Körnen wieder in seine ursprüngliche Lage zurück.

Die Figur 3 zeigt eine Markiervorrichtung in der Seitenansicht, mit Sicht auf das Wandte 1. Die bewegliche Verbindung der Wandteile untereinander ist durch eine Verzahnung der Wandteile und je einen Bolzen 10 realisiert.

Die Figur 4 zeigt den Zusammenbau zweier Wandteile 1,2. Dabei wird deutlich, daß alle Wandteile baugleich sind und ineinandergreifen nach Art einer Verzahnung.

Die Figur 5 zeigt die Markiervorrichtung mit Sicht senkrecht auf die Schlagvorrichtung 6, wobei die Vorrichtung zum Parallelogramm verschoben ist.

Die Figur 6 zeigt schematisch die Lage einer zentral zu körnenden Werstückstirnseite 71 mit rechteckiger Form. Wichtig ist dabei das Anliegen zweier diagonal gegenüberliegenden Ecken des Werkstücks an zwei entsprechend gegenüberliegenden Ecken des Parallelogramms, das hierfür soweit von seiner quadratischen Grundgestalt verschert wird, bis diese geometrische Bedingung erfüllt wird.

Die Figur 7 zeigt schematisch die Lage einer zentral zu körnenden Werkstückstirnseite 72 mit runder Form. Eine Zentrierung ist hier gegeben, wenn jede Seite des Parallelogramms Kontakt zum Werkstück hat.

Die Figuren 8 bis 14 zeigen eine besonders vorteilhatte Ausführung der Vorrichtung, bei der die Wandteile 1',2',3',4' aus jeweils mehreren Einzelelementen 11,12,13,14 aufgebaut werden, die alle baugleich sind, ebenso wie der Steg 5'. Diese Elemente weisen an ihren Enden Ausnehmungen auf, die sich, von der Längskante gesehen, über die halbe Höhe erstrecken und so eine Verzahnung der Elemente ermöglichen. Dafür werden bei der Montage Elemente benachbarter Seiten (z. B. 1',2') jeweils einander entgegengewendet montiert, wie in Fig. 11 veranschaulicht ist. Das Zentrieren eines Werkstücks mit rechteckigem 71' bzw. rundem Querschnitt 72' ist in den Figuren 13 und 14 für diese Ausführung dargestellt und verläuft ebenso wie das in den Figuren 6 und 7 für die erste Ausführung veranschaulichte Vorgehen.

Die Elemente sind vorzugsweise aus Kunststoff hergestellt, können aber auch aus Metall oder Holz gebildet sein.

Es versteht sich, daß die zu zentrierenden Werkstücke ebenfalls aus verschiedenen Werkstoffen bestehen können.

## Patentansprüche

1. Vorrichtung zum zentrischen Markieren und Körnen der Stirnseite eines Drechselwerkstückes, wobei vier gleiche Wandteile (1,2,3,4;1',2',3',4') mittels vier Scharniervorrichtungen beweglich so miteinander verbunden sind, daß sie - stirnseitig betrachtet - ein gleichschenkliges Parallelogramm bilden dadurch gekennzeichnet, daß an zwei gegenüberliegenden Wandteilen (1,3;1',3') stirnseitig mittig ein Steg (5;5') beweglich montiert ist, der in seinem Zentrum eine Vorrichtung zum Führen eines Körnereisens (9;9') aufweist.

2. Vorrichtung nach Anspruch 1, dadurch gekennzeichnet, daß das Körnereisen mit einer Schlagvorrichtung (6;6') versehen ist.

3. Vorrichtung nach einem der Ansprüche 1 bis 2, dadurch gekennzeichnet, daß Körnereisen (9;9') und Schlagvorrichtung (6;6') vom Steg mittig gehalten werden und eine Schraubenfeder (8;8') zwischen Steg und Schlagvorrichtung die Einheit aus Körnereisen und Schlagvorrichtung rückstellt.

4. Vorrichtung nach Anspruch 1, dadurch gekennzeichnet, daß die Wandteile im Bereich der Scharniere miteinander verzahnt sind und ein Bolzen (10;10') durch die Verzahnung hindurch die bewegliche Scharnierverbindung realisiert.

5. Vorrichtung nach Anspruch 1, dadurch gekennzeichnet, daß die Wandteile des Parallelogramms jeweils aus einzelnen Elementen (11,12,13,14) bestehen.

6. Vorrichtung nach Anspruch 5, dadurch gekennzeichnet, daß mehrere Elemente (11,12,13,14) an einem Wandteil übereinander montiert sind.

7. Vorrichtung nach Anspruch 5 oder 6, dadurch gekennzeichnet, daß der Steg (5;5') ebenfalls aus einem solchen Element (11,12,13,14) gebildet ist.

## Claims

1. A device for the centric marking and punching the end face of a lathe workpiece, whereby four identical wall parts (1, 2, 3, 4; 1', 2', 3', 4') are so movably connected to one another by means of four hinge devices that - viewed from the end face - they form an equilateral parallelogram, characterised in that on two oppositely disposed wall parts (1, 3; 1', 3') a web (5, 5') is movably mounted centrally on the end face and has in its centre a device for guiding a punching tool (9; 9').

2. A device according to claim 1, characterised in that the punching tool is provided with a percussion device (6; 6').

3. A device according to one of claims 1 to 2, characterised in that punching tool (9; 9') and percussion device (6; 6') are centrally supported by the web and in that a coil spring (8; 8') between web and percussion device restores the unit consisting of punching tool and percussion device.

4. A device according to claim 1, characterised in that the wall parts are toothed to one another in the region of the hinges and in that a bolt (10; 10') through the teeth constitutes the movable hinge connection.

5. A device according to claim 1, characterised in that the wall parts of the parallelogram respectively consist of individual elements (11, 12, 13, 14).

6. A device according to claim 5, characterised in that a plurality of elements (11, 12, 13, 14) are mounted above one another on one wall part.

7. A device according to claim 5 or 6, characterised in that the web (5; 5') likewise consists of such an element (11, 12, 13, 14).

## Revendications

1. Dispositif de marquage de centrage et de pointage de la face d'extrémité d'une pièce à usiner au tour à bois, quatre parties de parois identiques (1, 2, 3, 4; 1', 2', 3', 4') étant articulées entre elles à l'aide de quatre dispositifs à charnières de telle sorte qu'elles forment - en regardant les faces d'extrémité - un parallélogramme à branches égales, caractérisé en ce qu'une traverse (5; 5') est montée de manière articulée du côté de la face d'extrémité au milieu de deux parties de paroi opposées (1, 3; 1', 3'), laquelle présente en son centre un dispositif de guidage d'un pointeau de marquage (9; 9').

2. Dispositif suivant la revendication 1, caractérisé en ce que le pointeau de marquage est pourvu d'un dispositif de frappe (6; 6').

3. Dispositif suivant l'une des revendications 1 et 2, caractérisé en ce que le pointeau de marquage (9; 9') et le dispositif de frappe (6; 6') sont maintenus au milieu par la traverse et un ressort cylindrique (8; 8') entre la traverse et le dispositif de frappe ramène en position l'unité constituée par le pointeau de marquage et le dispositif de frappe.

4. Dispositif suivant la revendication 1, caractérisé en ce que les parties de paroi sont engrenées l'une dans l'autre à proximité des charnières et un boulon (10; 10') réalise la liaison de charnière articulée à travers l'assemblage à dents.

5. Dispositif suivant la revendication 1, caractérisé en ce que les parties de paroi du parallélogramme sont constituées respectivement de segments individuels (11, 12, 13, 14).

6. Dispositif suivant la revendication 5, caractérisé en ce que plusieurs éléments (11, 12, 13, 14) sont montés l'un au-dessus de l'autre à une partie de paroi.

7. Dispositif suivant la revendication 5 ou 6, caractérisé en ce que la traverse (5; 5') est également constituée d'un élément de ce type (11, 12, 13, 14).
